# EUROPÄISCHE PATENTSCHRIFT

(11) **EP 0 268 825 B1**
(45) Veröffentlichungstag und Bekanntmachung des Hinweises auf die Patenterteilung: **28.11.1990**
(21) Anmeldenummer: 87115396.1
(22) Anmeldetag: 21.10.1987
(51) Int. Cl.: D06F 57/08

(54) **Zusammenklappbarer Trockenständer**
Collapsible drying stand for laundry
Séchoir à linge repliable

(30) Priorität: 07.11.1986 DE 3637971
(43) Veröffentlichungstag der Anmeldung: 01.06.1988
(73) Patentinhaber: LEIFHEIT Aktiengesellschaft, D-56377 Nassau (DE)
(72) Erfinder: Ohm, Heinz, D-6250 Limburg 9 (DE); Pätzold, Dieter, D-5408 Nassau (DE); Pakusa, Norbert, D-5400 Koblenz (DE)

(56) Entgegenhaltungen:
- CH-A- 525 323
- FR-A- 2 515 221
- US-A- 2 151 510

## Beschreibung

Die Erfindung bezieht sich auf einen zusammenklappbaren Trockenständer gemäß dem Oberbegriff des Anspruchs 1.

Nach der DE-GM-79 11 029 ist ein derartiger Trockenständer bekannt. Diese Trockenständer, wie sie heute in einer großen Anzahl Varianten auf dem Markt sind, besitzen alle ein Trockengitter, das aus zwei Querstäben und dazwischen verschweißten Längstäben aus einem dünnen Rundmaterial besteht. Dieses Rundmaterial kann eine Stärke von 3 bis 4 mm nicht überschreiten, um noch sicher von einer Wäscheklammer umfaßt zu werden. Die Folge ist, daß ein derartiges Trockengitter weder besonders ästhetisch aussieht, noch eine besonders hohe Festigkeit hat. Es ist sehr elastisch und hat in Verbindung mit den dünnen Standbeinen einen instabilen Stand.

Aufgabe der Erfindung ist es, einen zusammenklappbaren Trockenständer für Wäsche zu schaffen, der formschön aussieht, einen sicheren Stand auch bei ungleichmäßiger Behängung hat und zudem einfach zu montieren ist, wobei besonderer Wert auf Rostschutz zu legen ist.

Diese Aufgabe wird mit den kennzeichnenden Merkmalen des Anspruchs 1 gelöst. Die hochkant angeordneten Hohlkammerstäbe bringen eine besonders große Verdrehsteifigkeit. Sie vermitteln auch optisch das Gefühl der Stabilität.

In weiterer Ausgestaltung sind diese Hohlkammerstäbe im mittleren Bereich mit einer Einschnürung versehen, wodurch die Wäscheklammern besonders gut halten.

Indem diese Hohlkammerstäbe aus einem extrudierten Kunststoffprofil hergestellt sind, wird eine besonders hohe Witterungsbeständigkeit erreicht. Zudem sind keine aufwendigen Schweißmaßnahmen erforderlich, im Gegenteil, das Trockengitter kann rein durch Zusammenstecken montiert werden.

Ein Ausführungsbeispiel der Erfindung wird im folgenden an Hand der Zeichnungen näher erläutert.

Es zeigen:
Figur 1 eine perspektivische Ansicht eines Trockenständers,
Figur 2 eine Ansicht im Augenblick des Zusammenklappens,
Figur 3 einen Schnitt durch einen Hohlkammerstab gemäß der Linie 111 - 111 in Figur 1 im Verbindungs-Bereich zur Drehaufnahme,
Figur 4 eine Drehaufnahme und
Figur 5 ein Schnitt durch ein Knickgelenk.

Die Standbeine 1 und 2 eines zusammenklappbaren Trockenständers sind als sich kreuzende Rechtecke ausgebildet. Mit 3 ist der Kreuzpunkt gekennzeichnet. Dabei ist das Standbein 2 zwischen dem Kreuzpunkt 3 und einem Trockengitter 4 mit einem Knickgelenk 5 versehen. Die Eckpunkte der Standbeine 1 und 2 sind durch Kunststoffsteckbögen 6 gebildet. Auf den beiden oberen Querrohren 7 sind Drehaufnahmen 8 aufgeschoben. Diese Drehaufnahmen sind mit einem außermittig angebrachten Ansatz 9 versehen. Die Ansätze 9 dienen dazu, Hohlkammerstäbe 10 zu halten. Die Hohlkammerstäbe 10 sind im mittleren Bereich 11 deutlich dünner ausgeführt als an den beiden Endbereichen 12.

Die Hohlkammerstäbe 10 sind auf die Ansätze 9 aufgeschoben und zum sicheren Halt in eine Öffnung 13 beidseitig eingeprägt. Die Prägung ist mit 14 gekennzeichnet.

Das Knickgelenk 5 besteht aus zwei Lagerhülsen 15 die über einen Doppelgelenkbolzen 16 miteinander verbunden und in die Rohrhälften 17 des Standbeins 2 eingeschoben sind. Die Lagerhülse 15 ist mit einem Einschubschlitz 18 für die Lagerbolzen 19 versehen. Mit 20 ist die gestreckte Stellung des Standbeines 2 dargestellt.

## Patentansprüche

1. Zusammenklappbarer Trockenständer für Wäsche mit sich kreuzenden Standbeinen, die oberendig drehbar ein Trockengitter tragen und die einseitig zwischen dem Kreuzpunkt (3) und dem Trockengitter (4) mit einem Knickgelenk (5) versehen sind, dadurch gekennzeichnet, daß das Trockengitter (4) aus einer Mehrzahl hochkant angeordneter Hohlkammerstäben (10) besteht, die zwischen zwei Gruppen Drehaufnahmen (8), die auf zwei mit den Standbeinen (1, 2) verbundenen Querrohre (7) aufgeschoben sind, angerodnet sind, und daß sowohl das Knickgelenk (5) als auch alle anderen Verbindungen (6) gesteckt sind.

2. Zusammenklappbarer Trockenständer nach Anspruch 1, dadurch gekennzeichnet, daß die Hohlkammerstäbe (10) im Querschnitt im mittleren Bereich mit einer Einschnürung (11) versehen sind.

3. Zusammenklappbarer Trockenständer nach Anspruch 1 oder 2, dadurch gekennzeichnet, daß die Hohlkammerstäbe (10) aus einem extrudierten Profil hergestellt und die Drehaufnahmen (8) als Spritzgußteil ausgebildet sind, und daß die Hohlkammerstäbe (10) auf einen Ansatz (9) der Drehaufnahmen (8) aufgesteckt und mit diesen durch eine Prägung (14) kaltverbunden sind.

4. Zusammenklappbarer Trockentsänder nach Anspruch 3, dadurch gekennzeichnet, daß die Ansätze (9) um eine Rohrstärke der Stanbeine (1, 2) außermittig angeordnet sind.

5. Zusammenklappbarer Trockenständer nach Anspruch 1, dadurch gekennzeichnet, daß das Knickgelenk (5) aus zwei rohrseitig mit einem Einschubschlitz versehenen Lagerhülsen (15) und einem diese verbindenden Doppelgelenkbolzen (16) besteht.

6. Zusammenklappbarer Trockenständer nach einem der Ansprüche 1 bis 5, dadurch gekennzeichnet, daß die Drehaufnahmen (8) einstückig ausgeführt sind.

7. Zusammenklappbarer Trockenständer nach einem der Ansprüche 1 bis 6, dadurch gekennzeichnet, daß die Drehaufnahmen (8) aufklipsbar mit einem nach unten weisenden Schlitz ausgeführt sind.

## Revendications

1. Séchoir à linge repliable muni de pieds de support croisés qui supportent de façon pivotante sur leurs extrémités supérieures un filet de séchage et qui sont équipés sur un côté entre le point de croisement (3) et le filet de séchage (4) d'une articulation (5), caractérisé en ce que le filet de séchage (4) est constitué d'une pluralité de tiges creuses (10) disposées sur chant, qui sont agencées entre deux groupes de logements rotatifs (8) qui sont enfichés sur deux tubes transversaux (7) reliés aux pieds de support (1, 2), et en ce que tant l'articulation (5) que toutes les autres liaisons (6) sont emboîtées.

2. Séchoir à linge repliable selon la revendication 1, caractérisé en ce que les tiges creuses (10) sont munies en section transversale dans la zone médiane d'une gorge (11).

3. Séchoir à linge repliable selon la revendication 1 ou 2, caractérisé en ce que les tiges creuses (10) sont fabriquées à partir d'un profilé extrudé et les logements rotatifs (8) sont constitués sous forme de pièce moulée par injection et en ce que les tiges creuses (10) s'emboîtent sur un appendice (9) des logements rotatifs (8) et sont reliées à froid avec ceux-ci par un estampage (14).

4. Séchoir à linge repliable selon la revendication 3, caractérisé en ce que les appendices (9) sont agencés excentriquement autour d'une épaisseur de tube des pieds de support (1, 2).

5. Séchoir à linge repliable selon la revendication 1, caractérisé en ce que l'articulation (5) est constituée par deux douilles de logement (15) munies sur le côté tubulaire d'une fente et d'un double axe articulé (16) reliant celles-ci.

6. Séchoir à linge repliable selon l'une des revendications 1 à 5, caractérisé en ce que les logements rotatifs (8) sont réalisés d'une seule pièce.

7. Séchoir à linge repliable selon l'une des revendications 1 à 6, caractérisé en ce que les logements rotatifs (8) coopèrent pour l'emboîtement avec une fente dirigée vers le bas.

## Claims

1. Collapsible drying stand for laundry having crossover legs which rotatably bear a drying grid at the top end and which are provided on one side between the crossover point (3) and the drying grid (4) with a knee joint (5), characterized in that the drying grid (4) consists of a plurality of hollow bars (10) arranged in an upright manner, which bars are arranged between two groups of rotatable receptacles (8), which are pushed onto two transverse tubes (7) connected to the legs (1, 2), and in that both the knee joint (5) and all the other connections (6) are plugged.

2. Collapsible drying stand according to Claim 1, characterized in that the hollow bars (10) are provided with a taper (11) in the cross-section in the central region.

3. Collapsible drying stand according to Claim 1 or 2, characterized in that the hollow bars (10) are made from an extruded profile and the rotatable receptacles (8) are constructed as an injection-moulded part, and in that the hollow bars (10) are plugged onto a shoulder (9) of the rotatable receptacles (8) and are cold-bonded compression to the latter by compression (14).

4. Collapsible drying stand according to Claim 3, characterized in that the shoulders (9) are arranged noncentrally about a tube width of the legs (1,2).

5. Collapsible drying stand according to Claim 1, characterized in that the knee joint (5) consists of two bearing sleeves (15) provided on the tube side with an insertion slot and a double-jointed bolt (16) connecting said bearing sleeves.

6. Collapsible drying stand according to one of Claims 1 to 5, characterized in that the rotatable receptacles (8) are constructed in one piece.

7. Collapsible drying stand according to one of Claims 1 to 6, characterized in that the rotatable receptacles (8) can be clipped on and are constructed with a slot pointing downwards.
